# EUROPÄISCHE PATENTSCHRIFT

(11) **EP 1 311 729 B1**
(45) Veröffentlichungstag und Bekanntmachung des Hinweises auf die Patenterteilung: **20.07.2005**
(21) Anmeldenummer: 01937910.6
(22) Anmeldetag: 14.06.2001
(51) Int. Cl.: E03C 1/05

(54) **WASSERARMATUR**
WATER FITTING
ROBINETTERIE A EAU

(30) Priorität: 23.08.2000 CH 164100
(43) Veröffentlichungstag der Anmeldung: 21.05.2003
(73) Patentinhaber: GEBERIT TECHNIK AG, 8645 Jona (CH)
(72) Erfinder: EGGENBERGER, Walter, CH-8630 Tann-Rüti (CH); HAUSER, Christoph, CH-8630 Rüti (CH); MARQUART, Jochen, CH-8640 Rapperswil (CH)
(74) Vertreter: Groner, Manfred
(86) Internationale Anmeldenummer: PCT/CH2001/000369
(87) Internationale Veröffentlichungsnummer: WO 2002/016704

(56) Entgegenhaltungen:
- EP-A- 0 688 909
- US-A- 4 735 357
- US-A- 6 082 407

## Beschreibung

Eine Wasserarmatur gemäss Oberbegriff des Anspruchs 1 ist aus der EP-A-688 909 bekannt. Es handelt sich dabei um einer Wasserarmatur mit elektrischer Steuerung. Ein Stutzen hat Anschlüsse für Kalt- und Warmwasser. Im Stutzen ist ein einstellbares Mischventil eingebaut. Diesem nachgeschaltet ist ein Magnetventil, dessen Ausgang in einen Arm mit einem Wasseraustritts-Mundstück mündet. Im Stutzen ist zudem ein Anwesenheitsdetektor eingebaut, welcher das Magnetventil automatisch bei Annäherung einer Hand einschaltet.

Die US-A-6,082,407 offenbart eine Wasserarmatur mit einem auswechselbaren Gehäuseteil und einem Näherungssensor, der von einer Batterie versorgt wird. Die Verbindung der Batterie mit dem Näherungssensor erfolgt über einen Schalter, der an einem Batteriedeckel angeordnet ist. Wird der Gehäuseteil aufgesetzt, so wird der Schalter durch einen Stift auf "Ein" geschaltet und damit die Batterie mit dem Näherungssensor verbunden. Dies ermöglicht eine Vormontage der Batterie. Bei einer Wartung ist es jedoch möglich, den Gehäuseteil bei offenem Ventil abzunehmen.

Der vorliegenden Erfindung liegt die Aufgabe zugrunde, eine sichere Montage und Demontage des Gehäuses zwecks Wartung zu erreichen. Diese Aufgabe wird durch die kennzeichnenden Merkmale des Anspruchs 1 gelöst.

Nachfolgend wird Ausführungsbeispiel der Erfindung wird anhand der Zeichnung näher erläutert. Es zeigen:
- Figur 1: einen Längsschnitt durch eine Wasserarmatur,
- Figur 2: eine perspektivische Ansicht des Fühlers und
- Figur 3: ein Schaltungsschema der erfindungsgemässen Wasserarmatur.

Die Wasserarmatur umfasst einen zylindrischen Stutzen 1, der z.B. auf einem Spülbecken 2 befestigt wird. Der Stutzen 1hat mindestens einen Wasseranschluss 3. Der Anschluss 3 ist über eine Leitung 4 mit dem Eingang eines Magnet-Membranventils 5 verbunden. Dessen Ausgang führt zu einem Auslasskanal 6. Im Stutzen 1 ist zudem eine an sich bekannte elektronische Einheit 8 mit einem Näherungsfühler 9 zum automatischen Einschalten des Ventils 5 bei Annäherung einer Hand enthalten, die batteriebetrieben ist. Der Näherungsfühler 9 ist als Lichtschranke ausgebildet, mit einer Sendediode 10 und einer Empfangsdiode 11.

Auf den Stutzen 1 ist ein rohrförmiges, gebogenes Gehäuse 15 aufgesteckt und mit einer Schraube 16 gesichert. Im Gehäuse 15 ist eine Auslaufleitung 17 angeordnet, die über eine steckbare Leitung 18 mit dem Kanal 6 verbunden ist. Das freie Ende 19 der Schraube 16 ragt in einen zwischen den Dioden 10, 11 auf der Einheit 8 angeordneten Stutzen 20. Der Stutzen 20 hat auf der Verbindungslinie zwischen den Dioden 10, 11 eine Längsschlitz 21, der schmaler ist als der Durchmesser des Endes 19. Vor den Dioden 10, 11 hat das Gehäuse 15 ein Fenster 22 aus einer transparenten Scheibe.

Die Empfangsdiode 11 misst nicht nur das von der sich nähernden Hand zurückgeworfene Licht, sondern auch reflektiertes Licht aus der unmittelbaren Umgebung der Dioden 10, 11. Die Einheit 8 wird im Betrieb derart abgestimmt, dass dieses Streulicht keinen Einfluss auf die Funktionsweise des Ventils hat.

Wenn die Schraube 16 entfernt wird, wird eine direkte optische Verbindung zwischen der Sendediode 10 und der Empfangsdiode 11 hergestellt, also die Abstimmung der Einheit massiv verändert. Die Einheit 8 ist nun erfindungsgemäss derart ausgebildet, dass das Ventil 5 automatisch ausgeschaltet wird, wenn dieser Zustand eintritt. Die Einheit 8 hat also nicht nur einen unteren Grenzwert für die von der Empfangsdiode 11 empfangene Lichtintensität, bei dessen Überschreiten das Ventil 5 einschaltet, sondern zusätzlich einen oberen Grenzwert, bei dessen Überschreiten das Ventil 5 automatisch ausgeschaltet wird, unabhängig davon, ob eine Hand in der Nähe des Sensors 9 ist oder nicht. Beide Grenzwerte sind einstellbar.

Die Abtastung kann auch mit einer speziellen Empfangsdiode erfolgen (2 Empfangsdioden).

Das Ventil 5 schliesst auf das Schliesssignal hin verzögert. Weil das Losschrauben der Schraube 13 eine gewisse Zeit dauert, ist sichergestellt, dass das Ventil rechtzeitig geschlossen ist, bevor das Gehäuse 17 vom Stutzen 1 weggezogen werden kann. Durch die erfindungsgemässe Ausbildung wird erreicht, dass beim Entfernen des Gehäuses 15 für Wartungszwecke, z.B. zum Batteriewechsel, kein Wasser aus der Armatur auslaufen kann.

Die erfindungsgemässe Ausbildung eignet sich natürlich auch für Armaturen mit einem Kalt- und Warmwasseranschluss sowie einem einstellbaren Mischventil, das dem Schaltventil 5 vor- oder nachgeschaltet ist.

## Patentansprüche

1. Wasserarmatur, umfassend einen Stutzen (1) mit mindestens einem Wasseranschluss (3), ein auf dem Stutzen (1) befestigtes Ventil (5), das mit dem Wasseranschluss (3) verbunden ist und diesen im eingeschalteten Zustand des Ventils mit einem Ausgangskanal (6) verbindet, ein lösbar mit dem Stutzen (1) verbundenes Gehäuse (15) mit einer Auslaufleitung (17) für das Wasser, die über eine Leitung (18) mit dem Ausgangskanal (6) lösbar verbunden ist, sowie ein mechanisches Sicherheitselement (16, 19), welches das Gehäuse (15) auf dem Stutzen (1) sichert, **gekennzeichnet durch** einen Fühler (9), der registriert, ob sich das Sicherungselement (16, 19) in einer Position befindet, in der das Gehäuse (15) auf dem Stutzen (1) gesichert ist und beim Entfernen des Sicherungselementes (16,19) das Ventil (5) in seine Schliessstellung schaltet und in dieser sperrt.

2. Wasserarmatur nach Anspruch 1, wobei das Sicherungselement (16, 19) eine Schraube ist.

3. Wasserarmatur nach Anspruch 2, wobei ein freies Schraubenende (9) der Schraube im montierten Zustand eine optische Verbindung zwischen einer Sendediode (10) und einer Empfangsdiode (11) einer Lichtschranke unterbricht.

4. Wasserarmatur nach Anspruch 3, wobei die Lichtschranke zusätzlich einen Annäherungsfühler zum Öffnen des Ventils (5) bei Annäherung einer Hand bildet.

5. Verfahren zum Unterbrechen der Wasserzufuhr der Auslaufleitung (17) des Gehäuses (15) der Wasserarmatur gemäss einem der Ansprüche 1 bis 4, **dadurch gekennzeichnet, dass** mit dem Sicherungselement (16, 19) das Ventil (5) automatisch ausgeschaltet wird, wenn das Sicherungselement (16, 19) aus der montierten Stellung bewegt wird, in der es das Gehäuse (15) auf dem Stutzen (1) sichert.

6. Verfahren nach Anspruch 5, wobei ein Teil einer Befestigungsschraube (16), welche das Sicherungselement (16, 19) bildet, durch eine Lichtschranke (10, 11) erfasst wird, welche das Ventil (5) steuert.

7. Verfahren nach Anspruch 6, wobei bei entfernter Befestigungsschraube (16) das Ventil (5) geschlossen gehalten wird.

8. Verfahren nach Anspruch 6 oder 7, wobei die Lichtschranke (10, 11) zusätzlich als Annäherungsfühler für eine Hand ausgebildet ist.

## Claims

1. Water fitting comprising a pipe (1) with at least one water connection (3), a valve (5) fastened to the pipe (1), which valve is connected with a water connection (3) and when the valve is turned on connects the water connection (3) with an output channel (6), a housing (15) which is detachably connected with the pipe (1) with a delivery line (17) for the water, which delivery line is detachably connected via a line (18) with the output channel (6) and a mechanical securing element (16, 19) which secures the arm (15) to the pipe (1), **characterized by** a sensor (9) which registers if the securing element (16, 19) is in a position, in which the arm (15) is secured to the pipe (1), and when said securing element (16, 19) is removed, the valve (5) switches into its closed position and locks it in said closed position.

2. Water fitting as claimed in Claim 1, whereby the securing element (16, 19) is a screw.

3. Water fitting as claimed in Claim 2, whereby a free end (9) of the screw, when said screw is installed, interrupts an optical connection between a transmitter diode (10) and a receiver diode (11) of a photoelectric barrier.

4. Water fitting as claimed in Claim 3, whereby the photoelectric barrier also forms a proximity sensor to open the valve (5) at the approach of a hand.

5. Method to interrupt the water feed to a delivery line (17) in a housing (15) of a water fitting as claimed in one of the Claims 1 to 4, **characterized by** the fact that the valve (5) is automatically turned off by means of the securing element (16, 19) when the securing element (16, 19) is moved from his installed position, in which it secures the housing (15) on the pipe (1).

6. Method as claimed in Claim 5, whereby a part of a fastening screw (16), which is the securing element (16, 19) is scanned by a photoelectric barrier (10, 11) which controls the valve (5).

7. Method as claimed in Claim 6, whereby when the fastening screw (16) is removed, the valve (5) is held in the closed position.

8. Method as claimed in Claims 6 or 7, whereby the photoelectric barrier (10, 11) is also realized in the form of a proximity sensor for a hand.

## Revendications

1. Robinetterie à eau comprenant un embout (1) avec au moins un raccord d'eau (3), un robinet (5) fixé sur l'embout (1), lequel est relié au raccord d'eau (3) et lie celui-ci à l'état ouvert du robinet avec un canal de sortie (6), un boîtier (15) relié de façon amovible avec l'embout (1), doté d'une conduite d'écoulement (17) pour l'eau qui est reliée de façon amovible par une canalisation (18) avec un canal de sortie (16), ainsi qu'un élément de sécurité mécanique (16, 19) lequel fixe le boîtier (15) sur l'embout (1), **caractérisé en ce qu'**un capteur (9) qui enregistre si l'élément de sécurité (16, 19) se trouve dans une position dans laquelle le boîtier (15) est fixé sur l'embout (1) et, lors de la suppression de l'élément de sécurité (16, 19), qui commute le robinet (5) en position fermée et obture celui-ci.

2. Robinetterie à eau selon la revendication 1, dans lequel l'élément de sécurité (16, 19) est une vis.

3. Robinetterie à eau selon la revendication 2, dans laquelle une extrémité libre de la vis (9) interrompt, dans la position montée, une liaison optique entre une diode d'émission (10) et une diode de réception (11) d'un dispositif photoélectrique.

4. Robinetterie à eau selon la revendication 3, dans laquelle le dispositif photoélectrique forme en plus un capteur d'approche pour l'ouverture du robinet (5) en cas de proximité d'une main.

5. Procédé pour interrompre l'alimentation en eau de la conduite d'écoulement (17) du boîtier (15) de la robinetterie à eau selon l'une quelconque des revendications 1 à 4, **caractérisé en ce qu'**avec l'élément de sécurité (16, 19), le robinet (5) est déconnecté de façon automatique quand l'élément de sécurité (16, 19) est déplacé de la position montée dans laquelle il fixe le boîtier (15) sur l'embout (1).

6. Procédé selon la revendication 5, dans lequel une partie de la vis de fixation (16) qui forme l'élément de sécurité (16, 19) est retenue par un dispositif électrique (10, 11) qui contrôle le robinet (5) .

7. Procédé selon la revendication 6, dans lequel le robinet (5) est maintenu fermé lors de la suppression de la vis de fixation (16).

8. Procédé selon la revendication 6 ou 7, dans lequel le dispositif photoélectrique (10, 11) se présente en plus sous la forme d'un capteur d'approche pour une main.
